# EUROPÄISCHE PATENTSCHRIFT

(11) **EP 0 008 615 B1**
(45) Veröffentlichungstag und Bekanntmachung des Hinweises auf die Patenterteilung: **17.11.1982**
(21) Anmeldenummer: 79101922.7
(22) Anmeldetag: 13.06.1979
(51) Int. Cl.: D05B 61/00

(54) **Unter der Stichplatte einer Doppelsteppstichnähmaschine angeordnete Nadelfadenkontrolleinrichtung**
Needle thread controlling device mounted under the throat plate of a lockstitch sewing machine
Organe de contrôle du fil d'aiguille, disposé sous la plaque d'aiguille d'une machine coudre à point de navette

(30) Priorität: 24.06.1978 DE 2827832
(43) Veröffentlichungstag der Anmeldung: 19.03.1980
(73) Patentinhaber: DÜRKOPPWERKE GMBH, D-4800 Bielefeld 1 (DE)
(72) Erfinder: Druffel, Erich, D-4800 Bielefeld 16 (DE)

## Beschreibung

Die Erfindung befaßt sich mit einer Doppelsteppstichnähmaschine mit einem umlaufenden Greifer und einem Spulengehäuse mit eingelagerter Greiferfadenspule, sowie einer Einrichtung zur Beeinflussung der Bewegung der Nadelfadenschleife während des Stichanzuges.

Eine Nähmaschine der genannten Gattung ist durch die deutsche Patentschrift 422546 bekannt. Zur Beeinflussung der Bewegung der Nadelfadenschleife ist bei dieser Maschine an der Spulengehäusebefestigung eine Blattfeder vorgesehen, die mit einer Nase des Spulengehäuses zusammenwirkt. Hierdurch wird die Nadelfadenschleife festgehalten und kurzzeitig eingeklemmt, wobei sich die Feder spannt. Nach Aufhebung der Klemmung infolge des Fadenanzuges schnellt die Feder die auf einen geringen Durchmesser zusammengezogene Schlinge gegen die Nähgutunterseite. Hierdurch wird die Bildung der bekannten unansehnlichen Knötchen, der sogenannten Püppchen, weitgehend verhindert, die sich insbesondere bei stark gezwirnten Garnen an der Unterseite des Stoffes zeigen.

Eine ähnlich wirkende Feder ist durch die DE-PS 2741830 bekanntgeworden. Hiernach nimmt ein einendig eingespannter Federstab als Greifergegenspitze die von der eigentlichen Greiferspitze abgeworfene Nadelfadenschleife auf, hält dieselbe kurzzeitig zurück und läßt sie dann ebenfalls infolge der Weiterbewegung des Greifers abschnellen.

Die erwähnten bekannten Einrichtungen zur Beeinflussung der Nadelfadenschleife ermöglichen, daß sich dieselbe auf einen verhältnismäßig geringen Durchmesser zusammenziehen kann, so daß nur noch wenig Raum für die Bildung der unerwünschten »Püppchen« verbleibt. Diese Einrichtungen zur Beeinflussung der Nadelfadenschleife setzen jedoch für ihre einwandfreie Funktion voraus, daß die auf die Nadelfadenschleife sowie auf den hiervon umschlungenen Greiferfaden einwirkenden Spannungen ein ausgewogenes Verhältnis haben, wie es bei üblichen Nähanwendungen mit normalem in der Stoffmitte verschlungenen Doppelsteppstich der Fall ist. Wird jedoch die Nadelfadenspannung relativ zur Greiferfadenspannung schwächer eingestellt, so behindert der stark gespannte Greiferfaden, der von der unter schwacher Spannung stehenden Nadelfadenschleife umschlungen wird, den gewünschten _{J}Sprungeffekte, mit dem die Schleife gegen die Stoffunterseite geprellt wird. Solche Anwendungen einer sogenannten »hoch gezogenen Naht« sind beispielsweise Stickarbeiten mit einer Doppelsteppstichnähmaschine, wenn die gestickten Muster plastisch aus der Stoffoberfläche heraustreten sollen sowie auch das Nähen von Knopflöchern gemäß dem Verfahren nach der deutschen Patentschrift 739 559.

Der Erfindung liegt die Aufgabe zugrunde, eine Einrichtung zur Beeinflussung der Bewegung der Nadelfadenschleife zu schaffen, die auch bei unnormalen Fadenspannungsverhältnissen gleichermaßen sicher funktioniert.

Erfindungsgemäß wird diese Aufgabe durch die im kennzeichnenden Teil des Anspruches 1 beschriebenen Merkmale gelöst. Eine vorteilhafte Ausführungsform ist in dem Unteranspruch beschrieben.

Die Zeichnungen stellen ein Ausführungsbeispiel der Erfindung dar, das im nachstehenden Text im einzelnen beschrieben wird.
Fig. 1 zeigt einen Doppelsteppstichgreifer in Seitenansicht mit einem Abschnitt der Stichplatte sowie mit zwei aufgelegten Stoffzuschnittlagen, die mittels einer sogenannten hochgezogenen Doppelsteppstichnaht zusammengenäht werden; im Bewegungsweg der von der Greiferspitze abgeworfenen Nadelfadenschleife liegt als eine Einrichtung zur Beeinflussung derselben ein Federstab 1;
Fig.2 ist die Unteransicht der Stichplatte gemäß Fig. 1 mit dem Federstab 1 und seinen Befestigungselementen an der Stichplatte.

Greifer 2 in Fig. 1 ist ein umlaufender Greifer üblicher Bauart in Horizontalwellenausführung, der zu einer nicht gezeigten Doppelsteppstichnähmaschine ebenfalls bekannter Konstruktion gehört. Die Nadelfadenschleife 3 wurde - nachdem sie in üblicher Weise unter Umschlingung des aus dem Gehäuse des Greifers 2 austretenden Greiferfadens 4 um den Greifer 2 herumgeführt worden ist - von der nicht sichtbaren Spitze desselben abgeworfen. Die Nadelfadenschleife 3 steht - wie bekannt - unter dem Einfluß eines nicht gezeigten üblichen Fadenhebels während der Stichanzugsphase und bewegt sich mit dem umschlungenen Greiferfaden 4 aufwärts, bis daß ihre Bewegung durch einen Federstab 1 aufgehalten wird.

Der an seinen Enden U-förmig umgebogene Federstab 1 wird an den an der Unterseite der ausschnittweise gezeigten Stichplatte 7 (Fig. 2) befindlichen Spannklötzen 5 und 5' mit den Klemmschrauben 6 und 6' befestigt. Die Spannklötze 5 und 5' sind derart angeordnet, daß der Federstab 1 quer zur Nähgutvorschubrichtung NV - vorzugsweise rechtwinklig zur Drehachse des Greifers -- gerichtet ist und auch in Nähgutvorschubrichtung NV geringfügig verdrängt werden kann. Dies geschieht aus der in den Zeichnungen mit Vollinien dargestellten gestreckten Stellung (unbelasteter Federstab 1) in die weiter nach rechts liegende, strichpunktiert gezeichnete durchgebogene Stellung.

Eine solche Verdrängung geschieht, wenn die Nadelfadenschleife 3 bei ihrer Aufwärtsbewegung nach dem Verlassen des Greifers 2 den Federstab 1 erreicht, wobei der stärker als die Nadelfadenschleife 3 gespannte Greiferfaden 4 auf die Schleife zurückhaltend wirkt. Auf diese Weise kommt es zu einem kurzzeitigen Verweilen der Schleife unter dem Federstab 1 (Fig. 1). Der weiterhin einwirkende Fadenanzug bewirkt eine Streckung der Nadelfadenschleife 3, so daß sich eventuell auf dem Wege vom Greifer 2 zum Federstab 1 gebildete Knötchen lösen. Es erfolgt nunmehr durch die Weiterbewegung der Schleife eine Verdrängung des Federstabes 1 in die erwähnte durchgebogene Stellung. Nachdem die noch weiter nach oben gezogene Nadelfadenschleife 3 die Bewegungsebene des Federstabes 1 passiert hat, erfolgt die Rückfederung des letzteren in seine gestreckte Ausgangslage. Die Nadelfadenschleife 3 legt jetzt die nur noch kurze Wegstrecke zum Stoff zurück, wo dann - wie erwähnt - die Verschlingung von Nadel-und Greiferfaden an der Stoffunterseite stattfindet. Es ergibt sich ein bisher bei Nähanwendungen mit »hochgezogener Naht« nicht gekanntes sauberes und fehlerfreies Nahtbild, da gerade hierbei infolge des ungleichmäßigen Spannungsverhältnisses Knötchen aufzutreten pflegen. Der extrem kurze Weg zwischen dem unter der Stichplatte angebrachten Federstab zum Stoff wirkt sich zusätzlich günstig aus, da die unkontrollierte Bewegung der Nadelfadenschleife zwischen Federstab 1 und Stoff auf ein Minimum reduziert wurde.

Die Erfindung beschränkt sich nicht auf das geschilderte Ausführungsbeispiel; es sind zahlreiche andere Ausführungen und Anbringungen des Federstabes, z. B. als einseitig eingespannter Stab, möglich. Die Anwendung der Erfindung wird sich vorwiegend auf Nähanwendungen mit unterschiedlichen Fadenspannungsverhältnissen erstrecken; jedoch ist auch die Verbesserung des Nahtbildes einer üblichen Doppelsteppstichnaht mittels der Erfindung denkbar.

## Patentansprüche

1. Doppelsteppstichnähmaschine mit einem umlaufenden Greifer und einem Spulengehäuse mit eingelagerter Greiferfadenspule, sowie mit einer Einrichtung zur Beeinflussung der Bewegung der Nadelfadenschleife während des Stichanzuges, dadurch gekennzeichnet, daß im Bewegungsbereich der Nadelfadenschleife (3) in dem Raum zwischen der Unterkante einer Stichplatte (7) und der Oberkante eines um seine horizontale Drehachse umlaufenden Greifers (2) ein beidendig eingespannter, in Nähgutvorschubrichtung NV verdrängbarer Federstab (1) vorgesehen ist, der im unbelasteten Zustand horizontal und zur Drehachse des Greifers (2) vorzugsweise rechtwinklig angeordnet ist, und der dazu dient, die Nadelfadenschleife während des Stichanzuges aufzuhalten.

2. Doppelsteppstichnähmaschine gemäß Anspruch 1, dadurch gekennzeichnet, daß an der Unterseite der Stichplatte (7) zwei Spannklötze (5, 5') vorgesehen sind, an die die Enden des Federstabes (1) mittels der Klemmschrauben (6, 6') befestigt sind.

## Claims

1. Lockstitch sewing machine, having a rotary looper and a bobbin case with a looper thread bobbin carried therein, and also a device effecting the movement of the needle thread loop during the tightening action of the stitch, characterized in that in the range of movement of the needle thread loop (3) and in the space between the lower edge of a throat plate (7) and the upper edge of the looper (2), rotating around its axis of rotation, a spring rod is provided, which is clamped in at both ends and which can be displaced in feed direction NW of the sewing material, said spring rod is arranged horizontally whilst being in an unloaded condition, preferably at a right angle relative to the axis of rotation of the looper (2), said spring rod serves the purpose of arresting the needle thread loop during the tightening action of the stitch.

2. Lockstitch sewing machine as per claim 1, characterized in that two clamping blocks (5, 5'), arranged at the bottom side of the stitching plate (7) are provided; to said clamping blocks, the ends of the spring rod (1) are fastened by means of two clamping screws (6, 6').

## Revendications

1. Une machine à coudre à point de navette, comprenant un crochet circulaire et un porte..bobine avec fil du crochet intérieur et aussi un mécanisme pour exercer de l'influence sur le mouvement de la boucle du fil d'aiguille pendant l'actionnement d'attirage des points de couture, caracterisé en ce qu' une lame élastique (1) est prévue, disposée dans la zone de mouvement de la boucle du fil d'aiguille (3) à l'espace parmi le bord inférieur d'une plaque d'aiguille (7) et le bord supérieur d'un crochet circulaire (2), tournant autour d'un axe de rotation horizontal, ladite lame élastique est serrée des deux extrémités et est capable d'être déplacée dans la direction NV de l'avance du matérial pour être consu et que ladite lame élastique est arrangée en état à vide dans la direction horizontale et préférablement à angles droites relatif de l'axe de rotation du crochet (2) et que ladite lame élastique sert à arrêter la boucle de fil d'aiguille pendant l'actionnement d'attirage des points de couture.

2. Une machine à coudre à point de navette selon la revendication 1, caracterisé en ce que deux blocs de serrage (5, 5') sont prévus, arrangés au bord inférieur de la plaque d'aiguille (7), qui servent pour fixer les extrémités de ladite lame élastique (1) à l'aide des vis de serrage (6, 6').
